# DEMANDE DE BREVET EUROPEEN

(11) **EP 2 921 423 A1**
(43) Date de publication de la demande: **23.09.2015**
(21) Numéro de dépôt: 15158834.0
(22) Date de dépôt: 12.03.2015
(51) Int. Cl.: B65D 51/20

(54) **Bouchon de fermeture du type à enclenchement**

(30) Priorité: 18.03.2014 FR 1452222
(71) Demandeur: Procap France, 39570 Messia sur Sorne (FR)
(72) Inventeur: Pechinot, Laurent, 25000 BESANCON (FR)
(74) Mandataire: Novagraaf Technologies

(57) **Abrégé**

Un bouchon destiné à fermer un récipient (2) comporte un plateau (10) de forme plane et une jupe (11) s'étendant en périphérie du plateau (10), le plateau (10) étant destiné à couvrir une ouverture (20) du récipient (2) délimitée par un col (21), et la jupe (11) étant destinée à entourer le col (21) et à être fixée de manière amovible au récipient (2) par des moyens d'accrochage (3). Le bouchon (1) comporte en outre à l'intérieur un support (12) d'opercule s'étendant le long du plateau (10) et destiné à être placé entre l'ouverture (20) et le plateau (10) en appui sur un buvant (22) du col (21), et des moyens de liaison élastique (15) entre la jupe (11) et le plateau (10).

## Description

### Domaine technique

L'invention concerne un bouchon de fermeture du type à enclenchement pour un récipient comportant un col.

### Présentation de l'art antérieur

On connaît un type de bouchon du type à enclenchement destiné à fermer un récipient comportant une ouverture délimitée par un col et dans lequel le bouchon comporte un opercule fixé de manière hermétique sur le buvant en s'étendant dans un plan d'ouverture. L'opercule est par exemple une feuille d'aluminium renforcée par un film en matière thermoplastique. Le film thermoplastique permet la soudure de l'opercule sur le col. La fixation peut aussi être réalisée par d'autres moyens tels que le collage.

Le bouchon est fixé au récipient de manière amovible par des moyens d'accrochage dont une première partie est portée par le col et une deuxième partie est portée par le bouchon. La première et la deuxième partie coopèrent par encliquetage, de telle sorte que l'assemblage est obtenu par l'insertion du couvercle en translation dans une direction sensiblement perpendiculaire au plan d'ouverture.

La fixation de l'opercule sur le col nécessite qu'une pression uniforme soit exercée pour le plaquer contre le buvant. De manière traditionnelle, cette pression est exercée par un support d'opercule en matériau compressible tel qu'une mousse de matière synthétique. L'opercule est fixé sur le support, par exemple par une cire en formant ainsi un complexe logé dans le bouchon avant l'assemblage. Les dimensions du bouchon, du col et des moyens d'accrochage sont prévus pour que le support d'opercule soit compressé lorsque le bouchon est encliqueté sur le col du récipient, ce qui permet de mettre en pression l'opercule contre le col. Dans le cas d'une fixation par soudure, l'opération de soudure, par exemple par induction, est réalisée à ce moment. Ainsi, seules deux opérations sont nécessaires pour réaliser la fermeture du récipient, la pose du bouchon et la soudure.

Lors de l'utilisation, le bouchon est ouvert par pivotement. Le support et l'opercule se détachent et le couvercle peut être retiré, l'opercule restant en place sur le col.

Le support, en mousse de matière synthétique, souvent différente de la matière du bouchon, est mal recyclable.

C'est un objectif de l'invention de fournir un bouchon permettant de donner plus de choix sur la matière du support d'opercule, pour utiliser en particulier une matière recyclable.

### Description de l'invention

Avec ces objectifs en vue, l'invention a pour objet un bouchon destiné à fermer un récipient et comportant un plateau de forme plane et une jupe s'étendant en périphérie du plateau, le plateau étant destiné à couvrir une ouverture du récipient délimitée par un col, et la jupe étant destinée à entourer le col et à être fixée de manière amovible au récipient par des moyens d'accrochage, le bouchon comportant en outre à l'intérieur un support d'opercule s'étendant le long du plateau et destiné à être placé entre l'ouverture et le plateau en appui sur un buvant du col, le bouchon étant caractérisé en ce qu'il comporte des moyens de liaison élastique entre la jupe et le plateau.

En transférant la partie élastique du support d'opercule vers la liaison du plateau et de la jupe, on permet l'utilisation d'une matière plus rigide pour le support. Même si le support n'est pas compressible ou moins compressible que le support en mousse selon l'art antérieur, les moyens de liaison élastique maintiennent une pression du support et donc de l'opercule sur le col, en particulier au moment de l'opération de fixation de l'opercule sur le col.

Le support est par exemple en carton. Cette matière est facilement recyclable et ne pose pas de problème d'utilisation pour cette fonction.

Selon un premier mode de réalisation, le plateau et la jupe sont d'un seul tenant en matière synthétique, et les moyens de liaison élastique comportent une gorge en périphérie du plateau affaiblissant son épaisseur. La réalisation des moyens de liaison élastique est très simple, l'affaiblissement en épaisseur permettant le fléchissement de cette zone sous l'effet de la tension maintenue par les moyens d'accrochage de la jupe sur le col.

De manière particulière, la gorge est du côté du support d'opercule. Ainsi, l'aspect de la surface visible du plateau reste lisse. De plus, lorsque le support s'étend jusqu'en regard de la gorge, la flexion des moyens de liaison élastique n'est pas gênée puisque la zone d'attache qui se déplace en direction du support peut le faire dans l'espace de la gorge.

Selon un deuxième mode de réalisation, le plateau et la jupe sont d'un seul tenant en matière synthétique, et les moyens de liaison élastique ont la forme d'ondulations en périphérie du plateau.

Selon une caractéristique complémentaire, le bouchon comporte des ergots faisant saillie de la jupe et s'étendant en regard du support d'opercule pour former des moyens de butée à l'encontre du support dans le sens d'un éloignement du plateau. Ces moyens de butée permettent de réaliser l'assemblage du plateau, en maintenant sa position le long du plateau. De plus, lors de l'ouverture du récipient, les moyens de butée exercent une force sur le bord du support de manière à obtenir son détachement du récipient,

De manière complémentaire, l'opercule est lié au support d'opercule de manière détachable. Ainsi, l'opercule est lié au support pendant la mise en place du bouchon, après le scellement et jusqu'à la première ouverture du récipient. Lors de l'ouverture, l'opercule se détache du support et reste fixé sur le col.

Selon une technique possible, l'opercule est soudable sur le col du récipient.

Selon un mode de réalisation, les moyens d'accrochage comportent au moins deux tenons portés par la jupe et faisant saillie vers l'intérieur, les tenons étant destinés à coopérer avec des joncs du col s'étendant selon une portion de cercle en saillie du col. Les tenons viennent en prise avec les joncs de manière à retenir le bouchon.

De manière complémentaire, le tenon comporte une rampe orientée pour écarter la jupe lorsque le bouchon est inséré en translation sur le col en direction du récipient. La rampe permet d'écarter le tenon du jonc, par la déformation de la jupe, avant que le tenon ne vienne en prise avec le jonc en étant ramené par la déformation élastique de la jupe.

### Brève description des figures

L'invention sera mieux comprise et d'autres particularités et avantages apparaîtront à la lecture de la description qui va suivre, la description faisant référence aux dessins annexés parmi lesquels :
- la figure 1 est une vue en perspective d'un récipient muni d'un bouchon selon un mode de réalisation de l'invention;
- la figure 2 est une vue similaire à la figure 1, le bouchon étant représenté détaché du récipient ;
- la figure 3 est une vue en perspective de l'intérieur du bouchon de la figure 1 ;
- la figure 4 est une vue partielle en coupe axiale du récipient et du bouchon de la figure 1 en position assemblée ;
- la figure 5 est une vue similaire à la figure 3, le bouchon étant en coupe et représenté sans support d'opercule ;
- la figure 6 est une vue du détail VI de la figure 5 ;
- la figure 7 est une vue similaire à la figure 6 selon un deuxième mode de réalisation de l'invention.

### Description détaillée

Un bouchon 1 conforme à un premier mode de réalisation de l'invention est représenté sur les figures 1 et 4 alors qu'il ferme un récipient 2, et détaché du récipient 2 sur les figures 2 et 3. Le récipient 2 peut être en verre ou en matière synthétique, par exemple. Le bouchon 1 comporte un plateau 10 couvrant une ouverture 20 du récipient 2 délimitée par un col 21, une jupe 11 reliée au plateau 10 et entourant le col 21, et un support 12 d'opercule s'étendant le long du plateau 10 du côté intérieur, en se référant à l'espace défini entre la jupe 11 et le plateau 10. Le plateau 10 a un contour de forme sensiblement carrée avec des congés aux angles. La jupe 11 s'étend perpendiculairement au plateau 10 avec une section constante correspondant au contour du plateau 10. Le plateau 10 et la jupe 11 sont d'un seul tenant en matière synthétique, par exemple en matière thermoplastique telle que du polypropylène ou du polyéthylène. Le support 12 est placé entre l'ouverture 20 et le plateau 10 en appui sur le col 21. Le bouchon 1 et le récipient 2 comportent des moyens d'accrochage 3 pour lier le bouchon 1 au récipient 2 de manière amovible par encliquetage.

Le support 12 est en carton et supporte un opercule 13 ayant les mêmes dimensions et lié par l'intermédiaire d'une cire, de manière à être détachable du support 12. L'ensemble du support 12 et de l'opercule 13 est maintenu le long du plateau 10 par l'intermédiaire de moyens de butée 14. Sa forme est celle d'un disque d'un diamètre inscrit dans la section de la jupe 11. Concrètement, les moyens de butée comportent des ergots 14 faisant saillie de la jupe 11 au milieu de chacune des quatre faces du carré et s'étendant en regard du support 12 d'opercule 13 pour former les moyens de butée 14 à l'encontre du support 12 dans le sens d'un éloignement du plateau 10.

Le bouchon 1 comporte en outre des moyens de liaison élastique 15 entre la jupe 11 et le plateau 10, sous la forme d'une gorge 150 en périphérie du plateau 10 affaiblissant son épaisseur, la gorge 150 étant du côté intérieur. La gorge 150 laisse subsister un pont 151 entre périphérie du plateau 10. La largeur de la gorge 150 est par exemple de 1 à 2 mm pour une profondeur de l'ordre de 0,1 à 0,3 mm. La réduction d'épaisseur du plateau 10 permet de conférer une flexibilité du pont 151 entre la jupe 11 et le plateau 10.

L'opercule 13 est par exemple une feuille d'aluminium recouverte d'un film en matière thermoplastique du côté opposé au plateau 10. Ainsi, l'opercule 13 est soudable sur le buvant 22 du récipient 2 par induction, qui permet de chauffer la feuille d'aluminium, puis par conduction le film de matière thermoplastique afin de le faire fondre pour le souder.

Les moyens d'accrochage 3 comportent au moins quatre tenons 31 portés par la jupe 11 au milieu de chacune des quatre faces et faisant saillie vers l'intérieur. Les tenons 31 coopèrent avec des joncs 32 du col 21 s'étendant selon une portion de cercle en saillie du col 21. Chaque tenon 31 comporte une rampe 310 orientée pour écarter la jupe 11 lorsque le bouchon 1 est inséré en translation sur le col 21 en direction du récipient 2.

Après le remplissage du récipient 2, le bouchon 1 est présenté au-dessus du col 21 et est inséré par translation selon une direction perpendiculaire au plan du buvant 22. Les rampes 310 des tenons 31 viennent en contact avec les joncs 32 de telle sorte qu'en glissant sur les joncs 32, les tenons 31 s'écartent par déformation de la jupe 11. Les tenons 31 s'encliquètent alors avec les joncs 32 de manière à retenir le bouchon 1 sur le récipient 2. Dans cette position, le support 12 est en appui et plaque l'opercule 13 sur le buvant 22. Pour arriver à cette position, il est nécessaire de pousser la jupe 11 de telle sorte que les moyens de liaison élastique 15 se déforment, comme le montre la figure 4. Le bord du support 12 se loge dans la gorge 150 lorsque celui-ci recouvre la gorge 150. Cette position est maintenue par les moyens d'accrochage 3 de telle sorte que le support 12 est maintenu sous tension. Une opération de soudage par induction est alors réalisée pour souder l'opercule 13 sur le buvant 22.

Lors de l'ouverture 20, on opère typiquement une action de pivotement du bouchon 1 sur le récipient 2, ce qui permet de dégager les tenons 31 hors des joncs 32, d'une manière connue en soi et non détaillée ici. Lors de la séparation, l'opercule 13 se détache du support 12 et reste fixé sur le récipient 2.

Selon un deuxième mode de réalisation, représenté sur la figure 7, les moyens de liaison élastique 15' entre la jupe 11' et le plateau 10' ont la forme d'ondulations dans le prolongement du plateau 10'. Les ondulations 15' permettent de conférer une flexibilité entre la jupe 11' et le plateau 10'.

L'invention n'est pas limitée aux modes de réalisation qui viennent d'être décrit uniquement à titre d'exemples. Les moyens de liaison élastique pourraient être une forme spéciale conférée à la périphérie du plateau 10.

## Revendications

1. Bouchon destiné à fermer un récipient (2) et comportant un plateau (10) de forme plane et une jupe (11) s'étendant en périphérie du plateau (10), le plateau (10) étant destiné à couvrir une ouverture (20) du récipient (2) délimitée par un col (21), et la jupe (11) étant destinée à entourer le col (21) et à être fixée de manière amovible au récipient (2) par des moyens d'accrochage (3), le bouchon (1) comportant en outre à l'intérieur un support (12) d'opercule s'étendant le long du plateau (10) et destiné à être placé entre l'ouverture (20) et le plateau (10) en appui sur un buvant (22) du col (21), le bouchon (1) étant **caractérisé en ce qu'**il comporte des moyens de liaison élastique (15) entre la jupe (11) et le plateau (10).

2. Bouchon selon la revendication 1, dans lequel le support (12) est en carton.

3. Bouchon selon l'une des revendications 1 ou 2, dans lequel le plateau (10) et la jupe (11) sont d'un seul tenant en matière synthétique, et les moyens de liaison élastique (15) comportent une gorge (150) en périphérie du plateau (10) affaiblissant son épaisseur.

4. Bouchon selon la revendication 3, dans lequel la gorge (150) est du côté du support (12) d'opercule.

5. Bouchon selon l'une des revendications 1 ou 2, dans lequel le plateau (10') et la jupe (11') sont d'un seul tenant en matière synthétique, et les moyens de liaison élastique (15') ont la forme d'ondulations en périphérie du plateau (10').

6. Bouchon selon l'une des revendications précédentes, **caractérisé en ce qu'**il comporte des ergots faisant saillie de la jupe (11) et s'étendant en regard du support (12) d'opercule pour former des moyens de butée (14) à l'encontre du support (12) dans le sens d'un éloignement du plateau (10).

7. Bouchon selon l'une des revendications précédentes, dans lequel l'opercule (13) est lié au support (12) d'opercule (13) de manière détachable.

8. Bouchon selon l'une des revendications précédentes, dans lequel l'opercule (13) est soudable sur le col (21) du récipient (2).

9. Bouchon selon l'une des revendications précédentes, dans lequel les moyens d'accrochage (3) comportent au moins deux tenons (31) portés par la jupe (11) et faisant saillie vers l'intérieur, les tenons (31) étant destinés à coopérer avec des joncs (32) du col (21) s'étendant selon une portion de cercle en saillie du col (21).

10. Bouchon selon la revendication 9, dans lequel le tenon (31) comporte une rampe (310) orientée pour écarter la jupe (11) lorsque le bouchon (1) est inséré en translation sur le col (21) en direction du récipient (2).
